# EUROPÄISCHE PATENTANMELDUNG

(11) **EP 4 779 227 A1**
(43) Veröffentlichungstag der Anmeldung: **22.07.2026**
(21) Anmeldenummer: 26152011.8
(22) Anmeldetag: 15.01.2026
(51) Int. Cl.: F24F 13/08

(54) **ABDECKUNGSVORRICHTUNG SOWIE VERFAHREN ZUM HERSTELLEN EINER SOLCHEN**

(30) Priorität: 15.01.2025 DE 102025101257
(71) Anmelder: Seppeler Gitterroste GmbH & Co. KG, 33334 Gütersloh (DE)
(72) Erfinder: Mlynarczyk, Andre, 89558 Lippstadt (DE); Düchting, Reinhard, 33154 Salzkotten (DE); Ulbrich, Jens, 89356 Haldenwang (DE)
(74) Vertreter: Horak, Michael

(57) **Zusammenfassung**

Die vorliegende Erfindung betrifft eine Abdeckungsvorrichtung und ein Verfahren zur Herstellung einer solchen umfassend einen Rahmen und einen Rost, wobei der Rahmen ein Winkelprofil mit einer L-Kantung umfasst, wobei ferner der Winkel (W) der beiden Schenkel zueinander kleiner als 90 Grad beträgt und wobei der Rahmen in seinen Eckbereichen jeweils mindestens einen Schlitz (2) auf der einen freien Seite des Schenkels des Winkelprofils aufweist, in welche mindestens eine Tragstütze des Rostes einrasten kann.

## Beschreibung

### Kurzdarstellung der Erfindung

Die vorliegende Erfindung betrifft eine verbesserte Abdeckungsvorrichtung sowie ein Verfahren zu deren Herstellung.

Zu- und Abluftauslässe in Form von Lüftungsrosten als Abdeckungsvorrichtung sind allgemein bekannt und in der Regel in Wand-, Decken- oder Bodenöffnungen eines Gebäudes oder Raumes angeordnet. Sie dienen üblicherweise dem Zweck Zuluft zuführen oder Abluft abführen. Lüftungsroste werden aufgrund ihres einfachen Aufbaus in zahlreichen Anwendungsgebieten eingesetzt, oftmals bei einfachen Gebäuden oder Einrichtungen, wie beispielsweise in Silospeichern für Schüttgüter, insbesondere Hochsilos. Die Lüftungsroste sollen hierbei die eingelagerten Güter vor Außeneinwirkungen, wie Regen schützen sowie eine Belüftung des Innenraums ermöglichen. Als Lüftungsroste sind insbesondere Gitterprofile oder Lamellenprofile bekannt, die am äußeren Rand einer Öffnung eines Gebäudes oder Ähnlichem angebracht sind und so gehalten werden.

Abdeckungsvorrichtungen werden jedoch auch beispielsweise in Form von Rinnenroste verwendet, welche auf privaten oder gewerblichen Innen- und Außenflächen für eine effiziente Entwässerung sorgen sollen. Rinnenroste dienen insbesondere zur besseren Ableitung von Flüssigkeiten, wie Wasser, und der Verhinderung der Ansammlung von Schmutz und Nässe.

Die Abdeckungsvorrichtungen bestehen bekanntermaßen aus einem Rahmen, einer sogenannten Zarge, in welcher ein Rost angeordnet ist, welcher durch U-Profile an dieser gehalten wird. Die einzelnen Teile sind abhängig vom verwendeten Material sodann auf der Rückseite, d.h. der Seite der Abdeckungsvorrichtung, die der Öffnung zugewandt ist, stoffschlüssig, insbesondere durch Verlötung, Schweißung oder Verklebung. In der Regel werden die Abdeckungsvorrichtungen aus gebeiztem, eloxiertem Aluminium, feuerverzinkten Stahl oder Edelstahl hergestellt.

Der Nachteil bei dem bekannten Aufbau ist, dass die Vorbehandlung der Bauteile, insbesondere der verwendeten Befestigungselemente in Form der U-Profile oder Ähnlichen, um diese insbesondere mit einer Schutzschicht zum Schutz vor Korrosion zu umgeben, verfahrenstechnisch relativ schwierig ist. Darüber hinaus ist die Verbindung der Einzelteile mittels Löten oder Schweißen zeitintensiv, kostspielig und umwelttechnisch problematisch.

Die Aufgabe der vorliegenden Erfindung ist eine Abdeckungsvorrichtung sowie ein Verfahren zur Herstellung einer solchen zur Verfügung zu stellen, der die Nachteile des Standes der Technik löst.

Die vorliegende Erfindung betrifft daher eine Abdeckungsvorrichtung umfassend einen Rahmen und einen Rost, wobei der Rahmen ein Winkelprofil, vorzugsweise mit einer L-Kantung, oder eine Fläche mit seitlich angrenzenden Schenkeln umfasst. Der Winkel (W) der beiden Schenkel des Winkelprofils bzw. der Fläche zum jeweiligen Schenkel zueinander ist hierbei kleiner als 90 Grad. Ferner weist der Rahmen an mindestens einer Position des einen Schenkels mindestens einen Schlitz auf, in welchen eine Tragstütze des Rostes einrasten kann. Der Winkel zwischen den Schenkeln bzw. der Fläche und dem jeweiligen Schenkel beträgt in einer bevorzugten Ausführungsform zwischen 60° und 89°. Das Winkelprofil, der Rahmen und/oder der Rost sind ferner in einem bevorzugten Aspekt aus Metall ausgebildet, besonders bevorzugt aus Aluminium, feuerverzinkten Stahl oder Edelstahl.

Der mindestens eine Schlitz in der Ecke des Rahmens oder an einer Fläche des Schenkels des Rahmens, weist vorzugsweise eine Länge zwischen 10% und 90% der Breite des Winkelprofils auf. Besonders bevorzugt ist vorgesehen, dass die Länge des Schlitzes zwischen 30% und 70% der Breite B1 des Winkelprofils beträgt.

In einem Aspekt ist der Rost aus einer Tragstütze und einem innenliegenden Gitter, einer Tragstütze und innenliegenden Lamellen oder einer Tragstütze mit einer Fläche, welche eine beliebige Öffnungsform aufweist, ausgebildet.

Ferner betrifft die vorliegende Erfindung auch ein Verfahren zur Herstellung einer Abdeckungsvorrichtung aus einem Rahmen und einem innenliegenden Rost umfassend die folgenden Schritte:
a) Formen eines Rahmens, wobei der Winkel der Schenkel des Winkelprofils zueinander oder einer Fläche und dem jeweiligen Schenkel weniger als 90 Grad beträgt;
b) Ausnehmen eines Schlitzes in mindestens einer Ecke und/oder einer Fläche des Rahmens; und
c) Einklemmen eines Rostes in den Rahmen, wobei der Rost eine Tragstütze aufweist, die den mindestens einen Schlitz des Rahmens einrastet.

Der Rost wird hierbei vorzugsweise aus einer Tragstütze und einem innenliegenden Gitter, einer Tragstütze und innenliegenden Lamellen, oder einer Tragstütze mit einer Fläche, welche eine beliebige Öffnungsform aufweist, ausbildet.

In einem Aspekt ist vorgesehen, dass die Verbindungsstellen zwischen Rost und Rahmen stoffschlüssig verbunden werden.

Darüber hinaus kann in einer Ausführungsform vorgesehen sein, dass oberhalb oder unterhalb des mindestens einen Schlitzes in einer Ecke oder einer Fläche eine weitere Öffnung eingebracht wird.

Der Rahmen kann jede beliebige Form aufweisen, vorzugsweise handelt es sich jedoch um eine rechteckige Form.

Die vorliegende Erfindung wird durch die Ausführungsformen in den Ansprüchen gekennzeichnet und durch die Ausführungen in der folgenden Beschreibung, den Beispielen und den Zeichnungen näher beschrieben.

### Beschreibung der Zeichnungen

- Fig. 1: Schematische Darstellung des Winkelprofils einer erfindungsgemäßen Abdeckungsvorrichtung.
- Fig. 2: Schematische Darstellung eines Schlitzes am freien Ende eines Schenkels des Winkelprofils einer erfindungsgemäßen Abdeckungsvorrichtung.
- Fig. 3: Schematische Darstellung einer bevorzugten Ausführungsform der hiesigen Erfindung in Form eines flächigen Rahmens mit jeweils einem Schenkel an jeder Seite (a) (Draufsicht). b)-d) Detailansicht.
- Fig. 4: Schematische Darstellung einer bevorzugten Ausführungsform der hiesigen Erfindung in Form eines flächigen Rahmens (Seitenansicht). B) Detailansicht.
- Fig. 5: Schematische Darstellung einer bevorzugten Ausführungsform der hiesigen Erfindung in Form eines flächigen Rahmens mit jeweils einem Schenkel an jeder Seite (a) (Draufsicht). b)-d) Detailansicht.
- Fig. 3: Schematische Darstellung einer bevorzugten Ausführungsform der hiesigen Erfindung in Form eines flächigen Rahmens.

### Detaillierte Beschreibung der Erfindung

Die vorliegende Erfindung betrifft eine verbesserte Abdeckungsvorrichtung sowie ein Verfahren zu deren Herstellung.

Im Folgenden sollten die Artikel "ein" und alle Ableitungen hiervon, wie sie hier verwendet werden, generell als "ein/e/es oder mehrere" verstanden werden, sofern nicht anderweitig angegeben oder aus dem Kontext als Singularform ersichtlich ist.

Sofern die Begriffe "enthält", "hat", "besitzt" und dergleichen in der Beschreibung oder den Ansprüchen verwendet werden, sollen diese Begriffe derart verstanden werden, wie der Begriff "aufweisend" oder "umfassend", d.h. nicht abschließend, außer es ist explizit angegeben.

Die Abdeckungsvorrichtung umfasst in der erfindungsgemäßen Ausführung einen Rahmen (1) in dem ein Rost angeordnet ist.

Der Begriff "Rost" beschreiben in der hiesigen Erfindung ein plattenförmiges Bauteil, das eine Tragstütze, beispielsweise in Form einer Randeinfassung, sowie ein in diese Randeinfassung eingefasstes Gitter, Lamellen, Rinnen oder eine Fläche mit einer beliebig gestalteten Öffnung umfasst. Bei dem Gitter kann es sich um einen bekannten Gitterrost aus sich kreuzenden Tragstäben und Füllstäben vorzugsweise aus Flachstahl handeln, wobei die Tragstäbe als auch die Füllstäbe jeweils parallel zueinander verlaufen. Der Begriff "Lamelle(n)" beschreibt dünne plattenförmige Bauteile, die als Glieder parallel zueinander angeordnet sind. Die Lamellen können hierbei vertikal oder horizontal in der Randeinfassung angeordnet sein. Die einzelnen Lamellen können zueinander feststehend sein, wie in der Regel bei sogenannten Lüftungsjalousien. Es kann jedoch auch vorgesehen sein, dass die Lamellen drehbar oder in anderer Form beweglich angeordnet sind. Der Begriff "Rinne" beschreibt ferner linienförmige Öffnungen oder Mulden. Bei den beliebigen Öffnungen kann es sich um jede Ausnehmung im Material handeln, wie beispielsweise eine Form, ein Loch, einen Schlitz, ein Logo oder andere Aussparungen.

Der Begriff "Rahmen" (1) der hiesigen Erfindung beschreibt nicht nur eine Einfassung, die als äußerer Rahmen ausgebildet ist, sondern auch eine Fläche, bei der ein Bestandteil einen Rahmen bildet. Bei einer entsprechenden Fläche kann es sich um ein Flachmetall, wie Flachstahl handeln, in das vorzugsweise mehrere Öffnungen eingebracht wurden. Bei den Öffnungen kann es sich beispielsweise um Ausnehmungen, wie Schlitze (2) handeln. Alternativ kann der Rahmen auf seiner Flächenebene auch Lamellen umfassen. In Falle einer Fläche als Rahmen (1), sind die Seitenrändern der Fläche gebogen oder können gebogen werden, um so eine Einfassung bzw. einen Rahmen (1) für einen Rost zu bilden. Im Falle einer Fläche entspricht die Fläche (7) dem Schenkel (5b), der Fig. 1.

Erfindungsgemäß ist der Rost somit innerhalb eines Rahmes (1) angeordnet, der diesen sodann in einer bestimmten Position hält und durch welchen die Vorrichtung, beispielsweise an ein Mauerwerk, befestigt werden kann. Der Rahmen (1) bildet in der Regel eine Rechteckform aus, jedoch kann es sich auch um jede andere Form handeln. Der Einfachheit halber wird die Erfindung im Folgenden jedoch in Bezug auf ein Rechteck beschrieben.

Der Rahmen (1) kann aus einem Winkelprofil (8) gebildet sein, welches vorzugsweise eine L-Kantung aufweist, wie der Fig. 1 zu entnehmen ist. Alternativ kann der Rahmen (1), wie zuvor beschrieben eine Fläche umfassen, dessen Seitenränder den einen Schenkel (5a) bilden. Das Winkelprofil bzw. der Rahmen (1) sind hierbei insbesondere aus Metall ausgebildet. Bei dem Metall kann es sich um jedes gängiges Metall handelt, beispielsweise, jedoch nicht begrenzt auf die folgende Auflistung, Aluminium, Stahl oder Edelstahl. In einer bevorzugten Ausführungsform wird verzinkter Stahl verwendet.

Wie der Fig. 1 zu entnehmen ist, sind die beiden Schenkel (5a, 5b) des Winkelprofils in einem Winkel (W) zueinander angeordnet, der kleiner als 90 Grad beträgt, d.h. der Winkel (W) zwischen den Schenkeln beträgt weniger als 90°C. Durch eine solche Abschrägung des einen Schenkels innerhalb des Rahmens (1) wird ermöglicht, dass der in den Rahmen (1) eingeführte Rost besser gehalten wird. In einer bevorzugten Ausführungsform liegt der Winkel (W) zwischen den beiden Schenkeln (5a, 5b) zwischen 60° und 89°.

Der nach innen gerichtete Schenkel (5a) des Winkelprofils, d.h. der Schenkel, der zur Innenseite des Gebäudes, Behälters oder Ähnlichem zeigt bzw. zur Einführseite des Rostes in den Rahmen, weist in mindestens einem Eckbereich mindestens einen Schlitz (2) auf. Der Begriff "Schlitz" beschreibt in der vorliegenden Erfindung eine Ausnehmung im Werkstoff, hier dem Schenkel (5a), welche vorzugsweise eine längliche Vertiefung umfasst. Der Eckbereich beschreibt hierbei bei einem Rahmen mit Kanten die Ecken (3) eines solchen. Der Schlitz (2) ist in einer bevorzugten Ausführungsform an mindestens einer Position des Schenkels (5a) angeordnet. Wie der Fig. 1 zu entnehmen ist, kann dieser beispielsweise einer in mindestens einer Ecke des Schenkels (5a) ausgebildet sein. Ist der Rahmen (1) ferner derart ausgebildet, dass keine Kanten vorhanden sind, da dieser beispielsweise eine runde Form aufweist, kann auch vorgesehen sein, dass mindestens ein Schlitz (2) auf einer anderen Fläche des Schenkels (5a) angeordnet ist. Der mindestens eine Schlitz (2) ist in einem Aspekt der Erfindung am freien Ende des Schenkels (5a) des Winkelprofils angeordnet, wie der Fig. 2 zu entnehmen ist, sodass beispielsweise eine Tragstütze des Rostes von dieser Seite in den Schlitz eingeführt werden kann. Der Schlitz (2) weist in einem Aspekt eine Länge (4) von 10% bis 90% der Breite B1 des Winkelprofils auf. Vorzugsweise beträgt die Länge (4) des Schlitzes (2) zwischen 30% und 70% der Breite B1 des Winkelprofils.

In einer besonders bevorzugten Ausführungsform befindet sich jeweils ein Schlitz (2) im Eckbereich des Rahmens (1), insbesondere in jeder Ecke (3) innerhalb eines rechteckigen Rahmens (1) der aus einem Winkelprofil ausgebildet ist. Der eine Schlitz (2) ist derart in dem jeweiligen Eckbereich angeordnet, dass dieser an einem freien Ende des Schenkels (5a oder 5b) beginnt und sich in Richtung des Verbindungsbereichs der beiden Schenkel (5a und 5b) oder der Fläche (7) und des Schenkels (5a) erstreckt. Der Verbindungsbereich bezeichnet hierbei den Bereich an dem die Schenkel 5a und 5b bzw. die Fläche (7) und der Schenkel (5a) miteinander in Kontakt stehen.

Mithilfe der Schlitze (2) im Bereich der Ecken (3) am Schenkel (5a) des Rahmes (1) lässt sich ein Rost auf einfache Weise, beispielsweise durch Einrasten, montieren. Obwohl Abdeckungsvorrichtungen grundsätzlich seit vielen Jahren bekannt sind, ist die Herstellung solcher immer auf stoffschlüssige Verbindungen zwischen Rahmen und Rost ausgerichtet. Der Nachteil solcher Verbindungen ist, dass das Verlöten der beiden Komponenten sehr aufwendig und folglich kostspielig ist. Darüber hinaus ist die Aufbringung von Schutzschichten auf die bekannten Bauteile, bei denen die Rahmen oftmals die Form von U-Profile oder anderen komplexe Formen aufweisen, verfahrenstechnisch schwierig und teuer. Die hiesige Abdeckvorrichtung ermöglicht es auf einfach Weise eine stabile Verbindung von Rost und Rahmen zu generieren ohne die Verwendung von stoffschlüssigen Verbindungen, wie Schweißen, Löten oder Kleben, sondern erlaubt es mithilfe der in den Eckbereich befindlichen Schlitze (2) eine schnelle und effektive Verbindung zwischen Rost und Rahmen herzustellen. Ferner ist durch die einfache Form des Rahmes die Aufbringung von Schutzschichten, wie einem Korrosionsschutz, ohne aufwendige und teure Maßnahmen möglich.

In einer Ausführungsform kann darüber hinaus vorgesehen sein, dass mehrere Schlitze (2) an einer Schenkelfläche und/oder in einer jeden Ecke angeordnet sind. Sodass die Verbindung des Rostes mit dem Rahmen (1) durch das Einhacken bzw. einrasten in die jeweiligen Schlitze (2) verbessert wird und stabiler wird.

Ist der Rahmen (1) in Form einer Fläche ausgebildet, wie es der Fig. 3 zu entnehmen ist, umfasst diese in ihren Seitenbereichen jeweils einen Schenkel (5a), welcher in einem Winkel (W) kleiner als 90 Grad zu der Fläche gebogen ist, die dem Schenkel (5b) entspricht. Wie zuvor beschrieben weist der Winkel (W) zwischen dem Schenkel (5a) und der Fläche (5b) zwischen 60° und 89° auf.

Der Schenkel (5a) der Fig. 3 weist in einer Ausführungsform ein oder mehrere längliche Vertiefungen bzw. Ausnehmung im Werkstoff in Form von Öffnungen oder, wie hier dargestellt, Schlitzen (2), auf. Vorzugsweise befinden sich diese bei einer rechteckigen Abdeckungsvorrichtung an den langen Längsseiten, wie der Fig. 3 zu entnehmen ist.

Obwohl entsprechende Schlitze an den Schmalseiten nicht dargestellt sind, ist es nicht ausgeschlossen, dass auch hier Schlitze (2) eingeführt sein können, um den Halt zu verbessern. Die Schenkel (5a) des flächigen Rahmens (1) können erst durch eine stoffschlüssige Verbindung miteinander verbunden werden. Hierfür sind in den Eckbereichen bzw. zwischen den Schenkeln Ausnehmungen (6) des Materials vorgesehen, wie der Fig. 3 a-c zu entnehmen ist. Alternativ kann jedoch vorgesehen sein, dass der Rahmen (1) bereits mit einer entsprechenden Winkelstellung hergestellt wird, wie der Fig. 6 zu entnehmen ist.

Darüber hinaus betrifft die vorliegende Erfindung auch ein Verfahren zur Herstellung einer Abdeckungsvorrichtung aus einem Rahmen (1) und einem innenliegenden Rost. Bei der Herstellung wird zunächst ein Rahmen (1) geformt, wobei der Winkel (W) der Schenkel (5a, 5b) bzw. des Schenkels (5a) und der Fläche (7) zueinander kleiner als 90 Grad beträgt. Wie bereits zuvor zur Vorrichtung erläutert, kann die Abdeckungsvorrichtung grundsätzlich jegliche Form aufweisen, sodass der Rahmen (1) nach den Gegebenheiten entsprechend geformt werden kann. In einem weiteren Schritt wird an mindestens einer Fläche des Schenkels (5a) und/oder mindestens einer Ecke (3) des Rahmens (1) mindestens ein Schlitz (2) ausgenommen. Der mindestens eine Schlitz (2) kann sich beispielsweise jeweils an einem freien Ende des Schenkels (5a) befinden. Demnach sind im Falle von mehreren Schlitzen (2) im Eckbereich alle Schlitze (2) auf dem gleichen Schenkel angeordnet. Zusätzlich kann in einem Aspekt vorgesehen sein, dass in einer Ecke (3) oder in einem Flächenbereich mehrere Schlitze (2) vorgesehen sind, um die Befestigung des Rahmens (1) mit dem Rost zu stärken. Hierfür wird daher eine weitere Ausnehmung, insbesondere in Form einer Öffnung in die Ecke (3) oder eine Fläche oberhalb des einen ersten Schlitzes eingebracht.

Nach Fertigstellung des Rahmens (1) wird der Rost, wie er zu der Vorrichtung beschrieben wurde, in den Rahmen eingeführt und in diesen eingeklemmt. In einem bevorzugten Aspekt werden hierbei die Tragstützen des Rostes in die jeweiligen Schlitze (2) des Rahmens (1) angeordnet. Der Rost ist vorzugsweise derart ausgebildet, dass er eine Tragstütze und ein innenliegendes Gitter, eine Tragstütze und innenliegende Lamellen oder eine Tragstütze mit einer Fläche aufweist. Die Fläche kann hierbei ein oder mehrere Öffnungen aufweisen, welche eine beliebige Form, ein Loch, einen Schlitz, ein Logo oder andere Aussparungen umfassen können, jedoch nicht begrenzt auf die vorherige Auflistung. Die Lamellen können hierbei vertikal oder horizontal in der Tragstütze, d.h. der Randeinfassung angeordnet sein. Ferner können die Lamellen feststehend, drehbar oder in anderer Form beweglich angeordnet sein.

In einem weiteren Aspekt kann auch zusätzlich vorgesehen sein, dass die Verbindungsstellen zwischen Rost und Rahmen (1) stoffschlüssig miteinander verbunden werden.

Aufgrund des Einrastprinzips des Rostes innerhalb des Rahmens (1) in der hiesigen Erfindung werden U-Einfassungen, wie sie im Stand der Technik verwendet werden, obsolet. Diese U-Einfassungen bzw. U-Profile, die den Rost am Rahmen halten, lassen sich beispielsweise relativ schwer verzinken. Folglich ist die Zeit, die dafür gebraucht wird, um diese entsprechend zu behandeln sehr kostenintensiv. Darüber hinaus werden die U-Einfassungen in der Regel mit dem Rost stoffschlüssig verbunden. Aufgrund der Tatsache, dass es sich meist um feuerverzinkten Stahl handeln, werden die Profile mit dem Rost verlötet. Die hiesige Erfindung ermöglicht es nunmehr eine Abdeckungsvorrichtung zur Verfügung zu stellen, die eine Verbindung des Rostes mit dem Rahmen mittels gelöteten U-Einfassungen entbehrlich macht. Folglich sind kürzere Lieferzeiten, schnellere Durchlaufzeiten und eine geringere Umweltverschmutzung aufgrund der fehlenden Lötung das Ergebnis.

Diese und andere Ausführungsformen der vorliegenden Erfindung werden in der Beschreibung und den Beispielen offenbart und sind durch diese umfasst. Weitere Literatur über bekannte Materialien, Verfahren und Anwendungen die in Übereinstimmung mit der vorliegenden Erfindung verwendet werden können, können aus öffentlichen Bibliotheken und Datenbanken, beispielsweise unter Verwendung elektronischer Geräte aufgerufen werden. Ein vollständigeres Verständnis der Erfindung kann durch Bezugnahme auf die Figuren erhalten werden, die zum Zweck der Illustration bereitgestellt wurden und den Umfang der Erfindung nicht beschränken sollen.

### Bezugszeichenliste

- 1: Rahmen
- 2: Schlitz
- 3: Ecke
- 4: Länge Schlitz
- 5: Schenkel
- 6: Ausnehmung
- 7: Fläche
- 8: Winkelprofil

- L: Länge Schenkel (Längsseite)
- B1: Breite Schenkel 1
- B2: Breite Schenkel 2
- W: Winkel

## Patentansprüche

1. Abdeckungsvorrichtung umfassend einen Rahmen (1) und einen Rost, wobei der Rahmen (1) ein Winkelprofil (8) oder eine Fläche (7) mit seitlichen Schenkeln (5a) umfasst, wobei ferner ein Winkel (W) zwischen den beiden Schenkeln (5a und 5b) des Winkelprofils (8) oder ein Winkel (W) zwischen der Fläche (7) zum Schenkel (5a) weniger als 90 Grad beträgt und wobei der Rahmen (1) an mindestens einer Position in mindestens einem Eckbereich mindestens einen Schlitz (2) aufweist, in welche mindestens eine Tragstütze des Rostes einrasten kann.

2. Abdeckungsvorrichtung nach Anspruch 1, wobei der Winkel (W) zwischen 60° und 89° beträgt.

3. Abdeckungsvorrichtung nach Anspruch 1 oder 2, wobei das Winkelprofil (8) des Rahmens (1) eine L-Kantung aufweist.

4. Abdeckungsvorrichtung nach einem der Ansprüche 1 bis 3, wobei der mindestens eine Schlitz (2) in der Ecke (3) an einem freien Ende des jeweiligen Schenkels des Rahmens eine Schlitzlänge (4) zwischen 10% und 90% der Breite B1 der Gesamtlänge des jeweiligen Schenkelsaufweist, vorzugsweise wobei die Länge des Schlitzes (2) zwischen 30% und 70% der Breite B1 beträgt.

5. Abdeckungsvorrichtung nach einem der Ansprüche 1 bis 4, wobei es sich um jeweils einen Schlitz (2) im Eckbereich eines rechteckigen Rahmens (1) ausgebildet aus einem Winkelprofils handelt, wobei der Schlitz (2) an einem freien Ende des Schenkels (5a oder 5b) beginnt und sich in Richtung des Verbindungsbereichs der beiden Schenkel (5a und 5b) erstreckt.

6. Abdeckungsvorrichtung nach einem der Ansprüche 1 bis 5, wobei der Rost aus mindestens einer Tragstütze und einem innenliegenden Gitter, mindestens einer Tragstütze und innenliegenden Lamellen oder mindestens einer Tragstütze und einer Fläche mit einer beliebigen Öffnung, ausgebildet ist.

7. Abdeckungsvorrichtung nach einem der Ansprüche 1 bis 6, wobei der Rahmen (1), das Winkelprofil (8) und/oder der Rost aus Metall ausgebildet sind, vorzugsweise wobei es sich um Aluminium, feuerverzinkten Stahl oder Edelstahl handelt.

8. Verfahren zur Herstellung einer Abdeckungsvorrichtung aus einem Rahmen (1) und einem innenliegenden Rost umfassend die folgenden Schritte:
a) Formen eines Rahmens (1) aus einem Winkelprofil (8) oder einer Fläche mit Schenkeln (5a) in den Seitenbereichen, wobei ein Winkel (W) zwischen Schenkeln (5) des Winkelprofils, vorzugsweise mit L-Kantung, oder der Fläche (7) zum Schenkel (5a) zueinander kleiner als 90 Grad beträgt;
b) Ausnehmen eines Schlitzes (2) in mindestens einem Schenkel (5a) des Rahmes (1) in mindestens einer Ecke (3) des Rahmens (1); und
c) Einklemmen eines Rostes in den Rahmen (1), wobei der Rost eine Tragstütze aufweist, die den mindestens einen Schlitz (2) des Rahmens (1) einrastet.

9. Verfahren zur Herstellung einer Abdeckungsvorrichtung nach Anspruch 8, wobei der Rost mindestens eine Tragstütze und ein innenliegendes Gitter, mindestens eine Tragstütze und innenliegenden Lamellen oder mindestens einer Tragstütze und einer Fläche mit einer beliebigen Öffnung ausbildet ist.

10. Verfahren zur Herstellung einer Abdeckungsvorrichtung nach Anspruch 8 oder 9, wobei zusätzlich die Verbindungsstellen zwischen Rost und Rahmen (1) stoffschlüssig verbunden werden.

11. Verfahren zur Herstellung einer Abdeckungsvorrichtung nach einem der Ansprüche 8 bis 10, wobei oberhalb des mindestens einen Schlitzes (2) in einer Ecke (3) auch eine weitere Öffnung eingebracht wird.

12. Verfahren zur Herstellung einer Abdeckungsvorrichtung nach einem der Ansprüche 8 bis 11, wobei der Rahmen (1) eine beliebige Form aufweist, vorzugsweise wobei der Rahmen (1) eine rechteckige Form aufweist.

13. Verwendung einer Abdeckungsvorrichtung nach einem der Ansprüche 1 bis 7 und/oder eines Verfahrens nach einem der Ansprüche 8 bis 12 zur Herstellung einer Abdeckungsvorrichtung aus Rost und Rahmen ohne stoffschlüssige Verbindung, insbesondere Verlöten, Verkleben und/oder Schweißen.
